# EUROPÄISCHE PATENTSCHRIFT

(11) **EP 2 636 901 B1**
(45) Veröffentlichungstag und Bekanntmachung des Hinweises auf die Patenterteilung: **01.07.2015**
(21) Anmeldenummer: 13156563.2
(22) Anmeldetag: 25.02.2013
(51) Int. Cl.: F04B 37/12, F04B 53/02, F04B 53/16, F16J 15/56

(54) **Hochdruckeinrichtung für flüssige Medien**
High pressure device for liquid media
Dispositif à haute pression pour fluides liquides

(30) Priorität: 05.03.2012 AT 2802012
(43) Veröffentlichungstag der Anmeldung: 11.09.2013
(73) Patentinhaber: BHDT GmbH, 8605 Kapfenberg (AT)
(72) Erfinder: Stühlinger, Rene, 8600 Oberaich (AT); Trieb, Franz, 8605 Kapfenberg (AT)
(74) Vertreter: Wildhack & Jellinek

(56) Entgegenhaltungen:
- EP-A1- 0 072 366
- EP-A1- 0 114 590
- EP-A1- 0 713 035
- US-A- 2 234 142
- US-A- 4 717 317
- US-A1- 2008 019 851

## Beschreibung

Die Erfindung betrifft eine Hochdruckeinrichtung für flüssige Medien.

Im Speziellen bezieht sich die Erfindung auf eine Zylindereinheit einer Hochdruckpumpe für ein Fluid mit einem Druck von größer 2000 bar, umfassend einen durch Schrumpfverbindung aus mindestens zwei konzentrischen, rohrförmigen Komponenten gebildeten Zylinder, welche einerseits mit einem Flanschteil mit einem Dichtsystem, in welchem ein Plunger axial hin- und her-bewegbar und andererseits mit einem Ventilkörper lösbar verbunden ist. Eine solche Zylindereinheit einer Hochdruckpumpe ist zum Beispiel aus dem Dokument US 2008/0019851 A1 bekannt.

Komponenten von Hochdruckeinrichtungen, insbesondere eine Wandung eines Zylinders von Hochdruckpumpen, sind im Betrieb aufgrund eines Innendruckes von über 2000 bar beträchtlichen Zugspannungen, die gegebenenfalls instationärer Natur bzw. pulsierend wirksam sind, ausgesetzt.

Die Zugspannungen können sich dabei in Abschnitten der Zylinderwandung der Dehngrenze der Werkstoffe annähern, allenfalls jedoch ein Langzeitfließen des Materials bewirken, welches sich bei gegebener Spannung in logarithmischen Zeitmaße konstant verringert.

Es ist dem Fachmann bekannt, rohrförmige Bauteile für hohe Innendrücke mit konzentrischen, thermisch aufgeschrumpften Teilen zu versehen oder Fluid führende Rohre mit aufgeschrumpften Außenkomponenten bzw. Außenrohren zu verstärken.

Mittels eines derartigen, aus mehreren konzentrischen, durch ein Schrumpfverfahren gebildeten Rohrkörpers, ist es möglich, die Spannungen in den Teilen der Rohrwand für einen Hochdruckbetrieb derart auszubilden, dass über den Querschnitt möglichst gleiche Materialbelastungen auftreten bzw. dass die Zugspannungsspitzen im Teil, die eine plastische Verformung des Werkstoffes bewirken könnten, vermieden werden.

Zylindereinheiten bzw. Rohrkörper, hergestellt aus mindestens zwei, durch eine Aufschrumpfung eines Außenteiles gebildeten Verbundes, haben jedoch unter anderem einen Nachteil und zwar, dass die innere Komponente im Rohrverbund bei schwellender oder gegebenenfalls wechselnder Belastung axial verschoben und/oder gedehnt werden kann. Dies kann im Flanschbereich der Plungereinrichtung und/oder im Ventilkörper-Anschlussbereich zu Problemen im System einer Abdichtung des Hochdruckfluids führen.

Hier will die Erfindung den Mangel im Stand der Technik beseitigen und setzt sich zum Ziel, eine gattungsgemäße Zylindereinheit einer Hochdruckpumpe der eingangs genannten Art zu schaffen, welche im schweren Dauerbetrieb eine Dichtheit der Verbindung einer Zylindereinheit mit einem Flanschteil im Plungerbereich und einem solchen im Bereich des Ventilkörpers sicherstellt.

Dieses Ziel wird erfindungsgemäß bei einer Zylindereinheit im Wesentlichen umfassend einen, durch eine Schrumpfverbindung aus mindestens zwei konzentrischen, rohrförmigen Komponenten gebildeten Zylinder, welcher einerseits mit einem Flanschteil mit einem Dichtsystem, in welchem ein Plunger axial hin- und her-bewegbar und andererseits mit einem Ventilkörper lösbar verbunden ist *dadurch erreicht, dass an der Verbindungsfläche von Komponenten* Rillen *ausgeformt sind und* bei der Zylindereinheit die Lagerbüchse des Dichtsystems und die radial äußerste Komponente des Zylinders am Flanschteil anliegen und zwischenliegend einen Spalt bilden, in welchem ein gespanntes, tellerförmiges Federmittel distal an der Außenkomponente des Zylinders und proximal an der Außenseite der Lagerbüchse zum Flanschteil hingerichtet, abgestützt ist und axial gegenüberliegend die rohrförmigen Komponenten des Zylinders im Bereich der Anliegefläche an den Ventilkörper eine metallische Verbindung, insbesondere eine Schweißverbindung, aufweisen, erreicht.

In einer bevorzugten Ausgestaltung der Erfindung sind die Rillen an der Verbindungsfläche der rohrförmigen Komponenten im Querschnitt im Wesentlichen halbkreisförmig mit einer Tiefe bis zu 2 mm ausgeformt.

Im Folgenden soll die Innovation anhand einer Zeichnung, die allenfalls nur einen Ausführungsweg der Erfindung darstellt, näher erläutert werden.

Es zeigt in Fig. 1 eine Zylindereinheit in einer Hochdruckpumpe.

Zur leichteren Zuordnung der Teile und Komponenten in der Zeichnung einer erfindungsgemäßen Zylindereinheit soll die nachfolgende Bezugszeichenliste dienen:
- Z: Zylindereinheit
- 1: Zylinder
- 11: Außenkomponente des Zylinders
- 12: Innenkomponente des Zylinders
- 14: Anliegefläche an den Ventilkörper
- 15: Rillen an der Verbindungsfläche der Zylinderkomponente
- 2: Flanschteil
- 3: Dichtsystem für Plunger
- 31: Lagerbüchse
- 4: Spalt
- 5: Federmittel
- 6: Ventilkörper
- 7: Metallische (Schweiß-)Verbindung

Aus Fig.1 ist prinzipiell eine Zylindereinheit **Z** einer Hochdruckpumpe zu entnehmen, welche in Axrichtung einerseits mit einem Dichtsystem **3** für einen Plungerkolben **P** gemäß EP 0 505 352 B1 und/oder EP 1 845 290 B1 und andererseits mit einem Ventilkörper **6** lösbar verbunden ist.

Eine Zylindereinheit **1** nach der Erfindung ist mit einer Innenkomponente **12** und mindestens einer, auf dieser aufgeschrumpften, Außenkomponente **11** gebildet, wobei an der (den) Verbindungsfläche(n) der rohrförmigen Komponenten **12, 11** durch Ausnehmungen aus einer der Komponenten Rillen **15** gebildet sind.

Ein Dichtsystem **3** für einen Plungerkolben **P** weist in an sich bekannter Weise eine Lagerbüchse **31** auf, welche in Axrichtung von einem Flanschteil **2** abgestützt ist. Die äußerste Komponente **11** des Zylinders **1** stützt sich ebenfalls im Außenbereich am Flanschteil **2** ab und weist in radialer Richtung bis zur Lagerbüchse **31** hin eine Ausnehmung auf.

Ein Federmittel **5** in der Ausnehmung, in der Darstellung gemäß Fig. 1 eine Tellerfeder **5,** stützt sich distal an der Außenkomponente **11** des Zylinders **1** ab und beaufschlagt proximal durch deren Vorspannung die Außenseite der Lagerbuchse **31,** welche ihrerseits vom Flanschteil **2** axial gehalten ist.

Zwischen Federmittel **5** und der (den) innenliegenden Komponente(n) **12** des Zylinders **1** ist ein Spalt **4** zum Ventilkörper **6** hin gerichtet ausgebildet, welcher eine axiale Verschiebung derselben bis zu 0.95 mm ermöglicht und derart eine Dichtheit der Verbindung allenfalls sicherstellt.

Axial gegenüberliegend zum Dichtsystem **3** eines Plungers **P,** und zwar im Bereich eines Ventilkörpers **6** des Zylinders **1,** sind dessen Komponenten **11, 12** miteinander metallisch verbunden bzw. verschweißt und liegen mit deren bearbeiteten Stirnflächen **14** dichtend an einer Gegenfläche am Ventilkörper **6** an.

Zur Behinderung bzw. Verhinderung einer Verschiebung der Komponenten **11, 12** eines Zylinders **1** einer Hochdruckpumpe ist, wie gefunden wurde, von Vorteil, wenn die Rillen **15** im Bereich der Verbindungsfläche im Querschnitt im Wesentlichen halbkreisförmig mit einer Tiefe von bis zu 2 mm ausgeformt sind und gegebenenfalls in Axrichtung spiralig verlaufen.

## Patentansprüche

1. Zylindereinheit (Z) einer Hochdruckpumpe für ein Fluid, insbesondere für Wasser mit einem max. Druck von größer 2000 bar, die Zylindereinheit (Z) umfassend einen, durch eine Schrumpfverbindung aus mindestens zwei konzentrischen, rohrförmigen Komponenten (11, 12) gebildeten Zylinder (1), welcher einerseits mit einem Flanschteil (2) mit einem Dichtsystem (3), in welchem ein Plunger (P) axial hin- und her-bewegbar und andererseits mit einem Ventilkörper (6) lösbar verbunden ist, **dadurch gekennzeichnet, *dass*** *an der Verbindungsfläche* der rohrförmigen *Komponenten Rillen ausgeformt sind und bei* der Zylindereinheit (Z) die Lagerbüchse (31) des Dichtsystems (3) und die radial äußerste Komponente (11) des Zylinders (1) am Flanschteil (2) anliegen und zwischenliegend einen Spalt (4) bilden, in welchem ein gespanntes, tellerförmiges Federmittel (5) distal an der radial äußersten Komponente (11) des Zylinders (1) und proximal an der Außenseite der Lagerbüchse (31) zum Flanschteil (2) hingerichtet, abgestützt ist und axial gegenüberliegend die rohrförmigen Komponenten (11, 12) des Zylinders (1) im Bereich der Anliegefläche (14) an den Ventilkörper (6) eine metallische Verbindung (7), insbesondere eine Schweißverbindung, aufweisen.

2. Zylindereinheit (Z) nach Anspruch 1, bei welcher die Rillen (15) an der Verbindungsfläche der rohrförmigen Komponenten (11, 12) im Querschnitt halbkreisförmig mit einer Tiefe bis zu 2 mm ausgeformt sind.

## Claims

1. A cylinder unit (Z) of a high-pressure pump for a fluid, in particular, for water with a max. pressure of greater than 2000 bar, the cylinder unit (Z) comprising a cylinder (1) formed through a shrink connection from at least two concentric, tubular components (11, 12), which, on the one hand, is connected to a flange part (2) with a seal system (3), in which a plunger (P) is axially moveable back and forth and, on the other hand, is detachably connected with a valve body (6), **characterized in that** *on the connection surface of the tubular components grooves are formed* and in the case of the cylinder unit (Z) the bearing bush (31) of the seal system (3) and the radially outermost component (11) of the cylinder (1) abut against the flange part (2) and form a gap (4) lying in between, in which a tensioned, plate-shaped spring means (5) arranged distally on the outermost component (11) of the cylinder (1) and proximally on the outer side of the bearing bush (31) to the flange part (2), is supported and located axially opposite the tubular components (11, 12) of the cylinder (1) in the area of the contact surface (14) on the valve body (6) have a metallic connection (7), in particular, a welded connection.

2. A cylinder unit (Z) according to claim 1, in which the grooves (15) on the connection surface of the tubular components (11, 12) are formed in the cross section semi-circularly with a depth of up to 2 mm.

## Revendications

1. Unité de cylindre (Z) d'une pompe à haute pression pour un fluide, plus particulièrement pour de l'eau avec une pression maximale supérieure à 2000 bar, cette unité de cylindre (Z) comprenant un cylindre (1), constitué d'au moins deux composants tubulaires concentriques (11, 12) assemblés par frettage, qui est relié de manière amovible, d'une part avec une partie de bridage (2) avec un système d'étanchéité (3), dans laquelle un plongeur (P) effectue un mouvement de va et vient et d'autre part avec un corps de soupape (6), **caractérisée en ce que**, sur la surface d'assemblage des composants tubulaires, sont réalisées des nervures et dans l'unité de cylindre (Z), les douilles de paliers (31) du système d'étanchéité (3) et le composant radial externe (11) du cylindre (1) s'appuient contre la partie de bridage (2) et forment entre eux un interstice (4), dans lequel un élément élastique (5) tendu, en forme de plaque, s'appuie, du côté distal, contre le composant radial extérieur (11) du cylindre (1) et, du côté proximal, contre le côté extérieur des douilles de paliers (31) orientées vers la partie de bridage (2) et les composants tubulaires (11, 12) du cylindre (1) présentant, axialement en face, au niveau de la surface d'appui (14) contre le corps de soupape (6), un assemblage métallique (7), plus particulièrement une liaison soudée.

2. Unité de cylindre (Z) selon la revendication 1, dans laquelle les nervures (15) sont formées avec une section semi-circulaire sur la surface d'assemblage des composants tubulaires (11, 12) avec une profondeur jusqu'à 2 mm.
